# EUROPÄISCHE PATENTSCHRIFT

(11) **EP 3 176 494 B1**
(45) Veröffentlichungstag und Bekanntmachung des Hinweises auf die Patenterteilung: **20.04.2022**
(21) Anmeldenummer: 16200635.7
(22) Anmeldetag: 25.11.2016
(51) Int. Cl.: F21S 43/14, F21S 43/237, F21S 43/239, F21S 43/243, F21S 43/245, F21S 43/247, F21S 43/249, F21S 43/251, F21S 43/50

(54) **LEUCHTENMODUL MIT ZWEI LICHTLEITER**
LIGHT MODULE COMPRISING TWO LIGHT GUIDES
MODULE D'ÉCLAIRAGE AYANT DEUX GUIDES DE LUMIÈRE

(30) Priorität: 02.12.2015 DE 202015008368 U
(43) Veröffentlichungstag der Anmeldung: 07.06.2017
(73) Patentinhaber: Automotive Lighting Reutlingen GmbH, 72762 Reutlingen (DE)
(72) Erfinder: Kleiner, Thomas, 72800 Eningen (DE)
(74) Vertreter: DREISS Patentanwälte PartG mbB

(56) Entgegenhaltungen:
- EP-A2- 2 527 722
- DE-A1-102006 032 373
- JP-A- 2013 191 406
- JP-A- 2014 235 819
- US-A- 5 668 913
- US-A1- 2009 251 917
- US-A1- 2014 036 522

## Beschreibung

Die vorliegende Erfindung betrifft ein Leuchtenmodul für eine Kraftfahrzeugbeleuchtungseinrichtung nach dem Oberbegriff des Anspruchs 1. Ein solches Lichtmodul ist aus der EP 2 527 722 A2 bekannt und weist unter anderem einen langgestreckten ersten Lichtleiter auf, der eine sich längs des langgestreckten ersten Lichtleiters erstreckende Lichtaustrittsfläche aufweist, und weist einen zweiten Lichtleiter auf, der eine der Lichtaustrittsfläche des ersten Lichtleiters entlang ihrer Längserstreckung gegenüberliegende und als Lichteintrittsfläche dienende erste Schmalseite und eine als Lichtaustrittsfläche dienende zweite Schmalseite, die von der ersten Schmalseite durch zwischen den Schmalseiten liegende Breitseiten des Lichtleiters getrennt sind. Das Leuchtenmodul weist wenigstens eine transparente Lichtscheibe auf, die sich von der zweiten Schmalseite des zweiten Lichtleiters aus in Richtung zur ersten Schmalseite erstreckt und die sich längs der Längserstreckung der Schmalseiten des zweiten Lichtleiters erstreckt.

Der zweite Lichtleiter wird im Folgenden auch als Dickwandoptik bezeichnet. Ein solches Leuchtenmodul dient zur Erzeugung einer Signallichtverteilung wie zum Beispiel einer Tagfahrlichtverteilung. Der zweite Lichtleiter hat dabei in einer Ausgestaltung hauptsächlich die Funktion eines Designelements.

Die zwischen den Schmalseiten der Dickwandoptik liegenden Breitseiten dienen einerseits als Transportflächen, an denen das von der Lichteintrittsfläche der Dickwandoptik zu deren Lichtaustrittsfläche propagierende Licht interne Totalreflexionen erfährt.

Zumindest eine der Breitseiten ist dabei häufig von außen sichtbar. Dies gilt insbesondere für Scheinwerfer, die auch weitere Lichtmodule beherbergen und die deshalb eine große Lichtaustrittsöffnung aufweisen, die häufig von einer glatten Abdeckscheibe abgedeckt wird. Bei der Gestaltung der Breitseiten hat häufig deren Erscheinungsbild eine höhere Priorität als eine Optimierung dieser Flächen in lichttechnischer Hinsicht. Ist zum Beispiel eine Mattierung der Breitseiten aus gestalterischen Gründen vorgesehen, so geht dies zu Lasten der Effizienz und, unter Umständen, auch zu Lasten der Homogenität des Erscheinungsbildes der Lichtaustrittsfläche, weil sich die im Inneren des zweiten Lichtleiters an der mattierten Fläche herrschenden Bedingungen für interne Totalreflexionen verschlechtern. Leuchtenmodule mit langgestreckten Lichtleitern sind auch aus der DE 10 2006 032 373 A1, der US 5,668,913 und der JP 2014-235819 bekannt.

Vor diesem Hintergrund besteht die Aufgabe der Erfindung in der Angabe einer Beleuchtungseinrichtung der eingangs genannten Art, bei der eine möglichst freie Gestaltbarkeit nicht zu Lasten der Effizienz und der Homogenität des Erscheinungsbildes der Lichtaustrittsfläche der Dickwandoptik geht.

Diese Aufgabe wird mit den Merkmalen des Anspruchs 1 gelöst. Die erfindungsgemäße Beleuchtungseinrichtung unterscheidet sich von dem Stand der Technik dadurch, dass der zweite Lichtleiter einen von seiner Lichteintrittsfläche zu seiner Lichtaustrittsfläche monoton zunehmenden Querschnitt aufweist.

Die transparente Lichtscheibe deckt die Breitseiten ab und ist daher für den Betrachter eher sichtbar als die für den Betrachter hinter der transparenten Lichtscheibe liegende Breitseite der Dickwandoptik 14. Die transparente Lichtscheibe kann zum Beispiel aus gestalterischen Gründen eine Mattierung aufweisen. Die für den Betrachter hinter der transparenten Abdeckscheibe liegende Breitseite kann dabei ohne Rücksicht auf gestalterische Anforderungen in lichttechnischer Hinsicht optimiert werden. Sie kann insbesondere spiegelglatt sein, um möglichst verlustlose interne Totalreflexionen zu ermöglichen. Da sowohl die Lichtscheibe als auch die Dickwandoptik transparent sind, ähnelt das Erscheinungsbild des erfindungsgemäßen Leuchtenmoduls dem Erscheinungsbild einer Dickwandoptik ohne Lichtscheibe.

Eine bevorzugte Ausgestaltung zeichnet sich dadurch aus, dass die Lichtscheibe eine der Breitseite des zweiten Lichtleiters abgewandte Seitenfläche aufweist, die klar, mattiert oder mit Oberflächenstrukturen versehen ist.

Ergänzend dazu, dass der zweite Lichtleiter einen von seiner Lichteintrittsfläche zu seiner Lichtaustrittsfläche monoton zunehmenden Querschnitt aufweist, ist auch eine Freiformfläche oder eine Parabelform denkbar.

Ferner ist bevorzugt, dass die Breitseiten des zweiten Lichtleiters spiegelglatt sind.

Eine weitere bevorzugte Ausgestaltung zeichnet sich dadurch aus, dass die Lichtaustrittsfläche des zweiten Lichtleiters glatt oder gestuft oder mit streuenden, kissenförmigen Optiken versehen ist.

Bevorzugt ist auch, dass die Lichteintrittsfläche des zweiten Lichtleiters glatt oder gestuft oder mit streuenden, kissenförmigen Optiken versehen ist.

Bevorzugt ist auch, dass eine der Lichtaustrittsfläche des Lichtleiters gegenüberliegende langgestreckte Rückseite des Lichtleiters lichtumlenkende Strukturen aufweist, die prismenförmig sind.

Eine weitere bevorzugte Ausgestaltung zeichnet sich dadurch aus, dass der langgestreckte erste Lichtleiter von seinen beiden Stirnseiten her mit Licht gespeist wird.

Bevorzugt ist auch, dass das über die eine Stirnseite eingekoppelte Licht die gleiche Farbe besitzt wie das über die andere Stirnseite eingekoppelte Licht. Dies verbessert eine Gleichmäßigkeit der Helligkeit der Lichtaustrittsfläche.

Ferner ist bevorzugt, dass das über die eine Stirnseite eingekoppelte Licht eine andere Farbe besitzt als das über die andere Stirnseite eingekoppelte Licht, so dass mit einem Lichtleiter zwei Lichtfunktionen erfüllt werden können.

Es ist aber auch möglich und bevorzugt, beide Lichtfarben über eine einzige Stirnseite einzukoppeln. Dies hat den Vorteil, dass nur eine Leiterplatte und nur ein Stecker zur Stromversorgung und Steuerung der Lichtquellen erforderlich sind.

Eine dazu alternative Ausgestaltung zeichnet sich dadurch aus, dass das Leuchtenmodul eine unterhalb der Dickwandoptik angeordnete zweite transparente Lichtscheibe aufweist.

Bevorzugt ist auch, dass die beiden Lichtscheiben an einem Ende oder an beiden seitlichen Enden des zweiten Lichtleiters, die weder als Lichteintrittsfläche noch als Lichtaustrittsfläche dienen, ineinander übergehen, so dass der zweite Lichtleiter mit Ausnahme seiner Lichteintrittsfläche und seiner Lichtaustrittsfläche von einer im Raum gekrümmten Lichtscheibe eingehüllt wird.

Weitere Vorteile ergeben sich aus den abhängigen Ansprüchen, der Beschreibung und den beigefügten Figuren.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in den Zeichnungen dargestellt und werden in der nachfolgenden Beschreibung näher erläutert. Dabei bezeichnen gleiche Bezugszeichen in verschiedenen Figuren jeweils gleiche oder zumindest ihrer Funktion nach vergleichbare Elemente. Es zeigen, jeweils in schematischer Form:
- Figur 1: eine perspektivische Darstellung eines Ausführungsbeispiels eines erfindungsgemäßen Leuchtenmoduls; und
- Figur 2: einen Querschnitt durch das Leuchtenmodul nach der Figur 1.

Im Einzelnen zeigt die Figur 1 ein Leuchtenmodul 10 für eine Kraftfahrzeugbeleuchtungseinrichtung, das einen langgestreckten ersten Lichtleiter 12, einen zweiten Lichtleiter 14 und zwei Lichtscheiben 16 und 18 aufweist. Die Figur 2 zeigt den Gegenstand der Figur 1 in einem seitlichen Querschnitt.

Die x-Richtung 10 gibt eine Hauptabstrahlrichtung des Leuchtenmoduls an. Bei einer bestimmungsgemäßen Verwendung des Leuchtenmoduls 10 in einer Kraftfahrzeugbeleuchtungseinrichtung eines Kraftfahrzeugs, beispielsweise in einem Scheinwerfer, ist die x-Richtung zum Beispiel parallel zu einer Längsachse des Fahrzeugs. Die y-Richtung liegt parallel zu einer Querachse des Fahrzeugs, und die z-Richtung liegt parallel zu einer Hochachse des Fahrzeugs und weist nach oben. Dies ist aber nur ein Beispiel und soll die Erfindung nicht einschränken.

Der erste Lichtleiter 12 weist eine sich längs des langgestreckten ersten Lichtleiters 12 erstreckende Lichtaustrittsfläche 20 auf. Der zweite Lichtleiter 14 weist eine der Lichtaustrittsfläche 20 des ersten Lichtleiters 12 entlang ihrer Längserstreckung gegenüberliegende und als Lichteintrittsfläche dienende erste Schmalseite 22 und eine als Lichtaustrittsfläche dienende zweite Schmalseite 24 auf. Die zweite Schmalseite 24 ist von der ersten Schmalseite 22 durch zwischen den Schmalseiten 22, 24 liegende Breitseiten 26, 28 des zweiten Lichtleiters 14 getrennt.

Die transparente Lichtscheibe 16 erstreckt sich von der zweiten Schmalseite 24 des zweiten Lichtleiters 14 aus in Richtung zur ersten Schmalseite 22 des zweiten Lichtleiters 14. Diese Richtung ist im Wesentlichen entgegengesetzt zur Hauptabstrahlrichtung. Quer dazu erstreckt sich die transparente Lichtscheibe 16 entlang der Längserstreckung der Schmalseiten 22, 24 des zweiten Lichtleiters. Die Längserstreckung verläuft in diesem Beispiel im Wesentlichen parallel zur y-Richtung.

Die Lichtscheibe 16 weist eine der Breitseite 26 des zweiten Lichtleiters 14 abgewandte Seitenfläche 16.1 auf. Diese Seitenfläche 16.1 ist je nach gestalterischer Vorgabe klar, mattiert oder mit Oberflächenstrukturen versehen, die den Betrachter visuell ansprechen sollen, aber keine lichttechnische Wirkung entfalten. Die Lichtscheibe 16 kann als für das Erscheinungsbild gestaltbare Fläche genutzt werden, während die Breitseite 26 für die die Optimierung der optischen Funktion der Dickwandoptik verwendet werden kann. Dies gilt analog für die Breitseite 28 und die Lichtscheibe 18.

Die Dickwandoptik, also der zweite Lichtleiter 14, weist erfindungsgemäß, wie insbesondere aus Figur 2 ersichtlich ist, einen von seiner Lichteintrittsfläche 22 zu seiner Lichtaustrittsfläche 24 monoton zunehmenden Querschnitt auf. Auch ein parabelförmiger Querschnitt oder eine Freiformfläche ist möglich. Durch den in Ausbreitungsrichtung des Lichtes im zweiten Lichtleiter zunehmenden Querschnitt des zweiten Lichtleiters ergibt sich als Folge interner Totalreflexionen eine Parallelisierung des Lichtes. Dies trägt zu einer angestrebten Homogenität der vom Inneren des zweiten Lichtleiters 14 aus erfolgenden Ausleuchtung seiner Lichtaustrittsfläche 24 bei. Außerdem vergrößert sich durch diese Form der Öffnungswinkel des Lichtes, das innerhalb des zweiten Lichtleiters interne Totalreflexionen erfährt. Dies erhöht die Effizienz des Lichtleiters, also das Verhältnis von gezielt ausgekoppeltem Licht zum eingekoppelten Licht.

Die seitlichen Oberflächen, also die Breitseiten 26, 28 des zweiten Lichtleiters 14, sind bevorzugt spiegelglatt, was praktisch verlustlose interne Totalreflexionen ermöglicht. Diese lichttechnische Wirkung der praktisch verlustlosen internen Totalreflexion trägt zu einer angestrebten hohen Effizienz bei.

Die Lichtaustrittsfläche 24 der Dickwandoptik 14 ist, je nach lichttechnischer und gestalterischer Anforderung, glatt oder gestuft oder mit streuenden, kissenförmigen Optiken versehen. Dies gilt analog für die Lichteintrittsfläche 22 der Dickwandoptik 14, die demnach ebenfalls glatt oder gestuft oder mit streuenden, kissenförmigen Optiken versehen sein kann. Stufen werden bevorzugt ab einem Pfeilungswinkel von 30° vorgesehen. Unter einer Pfeilung wird dabei verstanden, dass die Lichtaustrittsfläche (im Fall eines gestuften Lichtleiters eine Einhüllende) der Lichtaustrittsfläche eine Winkel mit der Querachse des Fahrzeugs einschließt. f

Im ersten Lichtleiter 12 propagiert von einer in der Figur nicht dargestellten Lichtquelle in eine Stirnfläche 12.1 des ersten Lichtleiters 12 eingespeistes Licht im Wesentlichen entlang des ersten Lichtleiters 12. Dabei erfährt das Licht an einer glatten Lichtaustrittsfläche 20 und an glatten Seitenwänden 12.2 des ersten Lichtleiters 12 interne Totalreflexionen. Eine der Lichtaustrittsfläche 20 des ersten Lichtleiters 12 gegenüberliegende, langgestreckte Rückseite 12.2 des ersten Lichtleiters 12 weist lichtumlenkende Strukturen auf, die zum Beispiel prismenförmig sind. Diese Strukturen lenken auf sie auftreffendes Licht so steil zur Lichtaustrittsfläche 20 des langgestreckten ersten Lichtleiters 12 um, dass das umgelenkte Licht über die langgestreckte Lichtaustrittsfläche 20 des ersten Lichtleiters 12 verteilt austritt und über die der Lichtaustrittsfläche 20 des ersten Lichtleiters 12 gegenüberliegende Lichteintrittsfläche 22 des zweiten Lichtleiters 14 in den zweiten Lichtleiter 14 eintritt.

In einer bevorzugten Ausgestaltung werden zwei Lichtfarben über eine einzige Stirnseite des langgestreckten ersten Lichtleiters 12 in den Lichtleiter 12 eingekoppelt. Möglich ist aber auch, dass der langgestreckte erste Lichtleiter 12 von einer seiner beiden Stirnseiten 12.1, 12.4 her mit Licht gespeist. Dabei kann das über die eine Stirnseite eingekoppelte Licht die gleiche Farbe besitzen wie das über die andere Stirnseite eingekoppelte Licht. In einer alternativen Ausgestaltung kann das über die eine Stirnseite eingekoppelte Licht eine andere Farbe besitzen als das über die andere Stirnseite eingekoppelte Licht. Auf diese Weise kann zum Beispiel eine gelbes oder gelb-rotes Licht verwendende Blinklichtfunktion mit der gleichen Anordnung aus erstem Lichtleiter, Dickwandoptik und Lichtscheibe verwirklicht werden wie eine weißes Licht verwendende Tagfahrlichtlichtfunktion oder Positionslichtfunktion.

In der dargestellten Ausgestaltung weist das Leuchtenmodul 10 eine unterhalb der Dickwandoptik 24 angeordnete zweite transparente Lichtscheibe 18 auf. Die beiden Lichtscheiben 16, 18 können auch an einem Ende oder an beiden seitlichen Enden der Dickwandoptik 14, also an den beiden Seiten der Dickwandoptik 14, die im dargestellten Ausführungsbeispiel weder als Lichteintrittsfläche 22 noch als Lichtaustrittsfläche 24 dienen, ineinander übergehen, so dass die Dickwandoptik 14 mit Ausnahme ihrer Lichteintrittsfläche 22 und ihrer Lichtaustrittsfläche 24 von einer im Raum gekrümmten Lichtscheibe eingehüllt wird.

## Patentansprüche

1. Leuchtenmodul (10) für eine Kraftfahrzeugbeleuchtungseinrichtung, mit einem langgestreckten ersten Lichtleiter (12), der eine sich längs des langgestreckten ersten Lichtleiters (12) erstreckende Lichtaustrittsfläche (20) aufweist, und mit einem zweiten Lichtleiter (14), der eine der Lichtaustrittsfläche (20) des ersten Lichtleiters (12) entlang ihrer Längserstreckung gegenüberliegende und als Lichteintrittsfläche dienende erste Schmalseite (22) und eine als Lichtaustrittsfläche dienende zweite Schmalseite (24) aufweist, die von der ersten Schmalseite (22) durch zwischen den Schmalseiten (22, 24) liegende Breitseiten (26, 28) des zweiten Lichtleiters (14) getrennt sind, und mit wenigstens einer transparenten Lichtscheibe (16, 18), die sich von der zweiten Schmalseite (24) des zweiten Lichtleiters (14) aus in Richtung zu dessen erster Schmalseite (22) erstreckt und die sich längs der Längserstreckung der Schmalseiten (22, 24) des zweiten Lichtleiters (14) erstreckt, **dadurch gekennzeichnet, dass** der zweite Lichtleiter (14) einen von seiner Lichteintrittsfläche (22) zu seiner Lichtaustrittsfläche (24) monoton zunehmenden Querschnitt aufweist.

2. Leuchtenmodul (10) nach Anspruch 1, **dadurch gekennzeichnet, dass** die Lichtscheibe (16) eine einer Breitseite (26) des zweiten Lichtleiters (14) abgewandte Seitenfläche (16.1) aufweist, die klar, mattiert oder mit Oberflächenstrukturen versehen ist.

3. Leuchtenmodul (10) nach einem der vorhergehenden Ansprüche, **dadurch gekennzeichnet, dass** die Breitseiten (26, 28) des zweiten Lichtleiters (14) spiegelglatt sind.

4. Leuchtenmodul (10) nach einem der vorhergehenden Ansprüche, **dadurch gekennzeichnet, dass** die Lichtaustrittsfläche (24) des zweiten Lichtleiters (14) glatt oder gestuft oder mit streuenden, kissenförmigen Optiken versehen ist.

5. Leuchtenmodul (10) nach einem der vorhergehenden Ansprüche, **dadurch gekennzeichnet, dass** die Lichteintrittsfläche (22) des zweiten Lichtleiters (14) glatt oder gestuft oder mit streuenden, kissenförmigen Optiken versehen ist.

6. Leuchtenmodul (10) nach einem der vorhergehenden Ansprüche, **dadurch gekennzeichnet, dass** eine der Lichtaustrittsfläche 20 des ersten Lichtleiters (12) gegenüberliegende langgestreckte Rückseite (12.3) des ersten Lichtleiters (12) lichtumlenkende Strukturen aufweist, die prismenförmig sind.

7. Leuchtenmodul (10) nach einem der vorhergehenden Ansprüche, **dadurch gekennzeichnet, dass** der langgestreckte erste Lichtleiter (12) von seinen beiden Stirnseiten (12.1, 12.4) her mit Licht gespeist wird.

8. Leuchtenmodul (10) nach Anspruch 7, **dadurch gekennzeichnet, dass** das über die eine Stirnseite eingekoppelte Licht die gleiche Farbe besitzt wie das über die andere Stirnseite eingekoppelte Licht.

9. Leuchtenmodul (10) nach Anspruch 7, **dadurch gekennzeichnet, dass** das über die eine Stirnseite eingekoppelte Licht eine andere Farbe besitzt als das über die andere Stirnseite eingekoppelte Licht.

10. Leuchtenmodul (10) nach einem der vorhergehenden Ansprüche, **dadurch gekennzeichnet, dass** das Leuchtenmodul (10) eine unterhalb des zweiten Lichtleiters (14) angeordnete zweite transparente Lichtscheibe (18) aufweist.

11. Leuchtenmodul (10) nach Anspruch 10, **dadurch gekennzeichnet, dass** die beiden Lichtscheiben (16, 18) an einem Ende oder an beiden seitlichen Enden des zweiten Lichtleiters (14), die weder als Lichteintrittsfläche noch als Lichtaustrittsfläche dienen, ineinander übergehen, so dass der zweite Lichtleiter (14) mit Ausnahme seiner Lichteintrittsfläche und seiner Lichtaustrittsfläche von einer im Raum gekrümmten Lichtscheibe eingehüllt wird.

## Claims

1. Light module (10) for a motor vehicle lighting system, with an elongated first light guide (12) comprising a light output surface (20) extending lengthwise along the elongated first light guide (12), and with a second light guide (14) comprising a first narrow side (22) opposite the light output surface (20) of the first light guide (12) along its length and serving as a light intake surface, and a second narrow side (24) serving as a light output surface, separated from the first narrow side (22) by broad sides (26, 28) of the second light guide (14) between the narrow sides (22, 24), and with at least one transparent light pane (16, 18) extending from the second narrow side (24) of the second light guide (14) toward its first narrow side (22) and along the length of the narrow sides (22, 24) of the second light guide (14), **characterised in that** the second light guide (14) comprises a monotonously increasing cross section from its light intake surface (22) to its light output surface (24).

2. Light module (10) as per claim 1, **characterised in that** the light pane (16) comprises a side surface (16.1) facing away from a broad side (26) of the second light guide (14) that is clear, frosted, or equipped with surface structures.

3. Light guide (10) as per one of the preceding claims, **characterised in that** the broad sides (26, 28) of the second light guide (14) are glassy.

4. Light guide (10) as per one of the preceding claims, **characterised in that** the light output surface (24) of the second light guide (14) is smooth or staggered or equipped with disseminating, pillow-shaped optical units.

5. Light module (10) as per one of the preceding claims, **characterised in that** the light intake surface (22) of the second light guide (14) is smooth or staggered or equipped with disseminating, pillow-shaped optical units.

6. Light module (10) as per one of the preceding claims, **characterised in that** an elongated back side (12.3) of the first light guide (12) opposite the light output surface (20) of the first light guide (12) comprises prism-shaped, light-redirecting structures.

7. Light module (10) as per one of the preceding claims, **characterised in that** the elongated first light guide (12) receives light from its two front sides (12.1, 12.4) .

8. Light module (10) as per claim 7, **characterised in that** the light coupled via the one front side is the same colour as the light coupled via the other front side.

9. Light module (10) as per claim 7, **characterised in that** the light coupled via the one front side is a different colour than the light coupled via the other front side.

10. Light module (10) as per one of the preceding claims, **characterised in that** the light module (10) comprises a second transparent light pane (18) beneath the second light guide (14).

11. Light module (10) as per claim 10, **characterised in that** the two light panes (16, 18) overlap each other on one end or both side ends of the second light guide (14), which serve as neither a light intake surface nor as a light output surface, so that the second light guide (14), with the exception of its light intake surface and light output surface, is covered by a spatially curved light pane.

## Revendications

1. Module d'éclairage (10) pour un dispositif d'éclairage de véhicule automobile, comprenant un premier guide de lumière allongé (12) qui comprend une surface de sortie de lumière (20) s'étendant le long du premier guide de lumière allongé (12), et un second guide de lumière (14) qui comprend un premier côté étroit (22) opposé à la surface de sortie de lumière (20) du premier guide de lumière (12) le long de son étendue longitudinale et qui sert de surface d'entrée de lumière, et un second côté étroit (24) qui sert de surface de sortie de lumière et qui est séparé du premier côté étroit (22) par des côtés larges (26, 28) du second guide de lumière (14) situés entre les côtés étroits (22, 24), et comprenant au moins un cabochon transparent (16, 18) qui s'étend depuis le second côté étroit (24) du second guide de lumière (14) en direction de son premier côté étroit (22) et qui s'étend le long de l'étendue longitudinale des côtés étroits (22, 24) du second guide de lumière (14), **caractérisé en ce que** le second guide de lumière (14) présente une section transversale qui augmente de manière monotone depuis sa surface d'entrée de lumière (22) jusqu'à sa surface de sortie de lumière (24).

2. Module d'éclairage (10) selon la revendication 1, **caractérisé en ce que** le cabochon (16) comprend une surface latérale (16.1) qui est tournée à l'opposé d'un côté large (26) du second guide de lumière (14) et qui est transparente, mate ou pourvue de structures de surface.

3. Module d'éclairage (10) selon l'une des revendications précédentes, **caractérisé en ce que** les côtés larges (26, 28) du seconde guide de lumière (14) sont lisses comme un miroir.

4. Module d'éclairage (10) selon l'une quelconque des revendications précédentes, **caractérisé en ce que** la surface de sortie de lumière (24) du seconde guide de lumière (14) est lisse ou étagée ou est munie d'optiques de dispersion en forme de coussin.

5. Module d'éclairage (10) selon l'une quelconque des revendications précédentes, **caractérisé en ce que** la surface d'entrée de lumière (22) du seconde guide de lumière (14) est lisse ou étagée ou est pourvue d'optiques de dispersion en forme de coussin.

6. Module d'éclairage (10) selon l'une quelconque des revendications précédentes, **caractérisé en ce qu'**un côté arrière (12.3) allongé du premier guide de lumière (12), qui est opposé à la surface de sortie de lumière (20) du premier guide de lumière (12), comprend des structures de déviation de lumière en forme de prisme.

7. Module d'éclairage (10) selon l'une quelconque des revendications précédentes, **caractérisé en ce que** le premier guide de lumière allongé (12) est alimenté en lumière à partir de ses deux côtés avant (12.1, 12.4).

8. Module d'éclairage (10) selon la revendication 7, **caractérisé en ce que** la lumière injectée par un côté avant a la même couleur que la lumière injectée par l'autre côté avant.

9. Module d'éclairage (10) selon la revendication 7, **caractérisé en ce que** la lumière injectée par un côté avant a une couleur différente de la lumière injectée par l'autre côté avant.

10. Module d'éclairage (10) selon l'une quelconque des revendications précédentes, **caractérisé en ce que** le module d'éclairage (10) comprend un second cabochon transparent (18) disposé au-dessous du second guide de lumière (14).

11. Module d'éclairage (10) selon la revendication 10, **caractérisé en ce que** les deux cabochons (16, 18) se rejoignent à une extrémité ou aux deux extrémités latérales du second guide de lumière (14) qui ne servent ni de surface d'entrée de lumière ni de surface de sortie de lumière, de sorte que le second guide de lumière (14), à l'exception de sa surface d'entrée de lumière et de sa surface de sortie de lumière, est entouré par un cabochon qui est incurvé dans l'espace.
